# DEMANDE DE BREVET EUROPEEN

(11) **EP 4 575 664 A1**
(43) Date de publication de la demande: **25.06.2025**
(21) Numéro de dépôt: 23219730.1
(22) Date de dépôt: 22.12.2023
(51) Int. Cl.: G04B 15/14, G04B 17/04

(54) **COMPOSANT COMPOSITE D'UN MÉCANISME DE RÉGULATION D'HORLOGERIE COMPRENANT UNE MASSE**

(71) Demandeur: Montres Breguet S.A., 1344 L'Abbaye (CH)
(72) Inventeur: KADMIRI, Younes, 25660 Montfaucon (FR); MATTEAZZI, Daniel, 1347 Le Sentier (CH); GAUTHIER, Grégory, 1264 Saint-Cergue (CH)
(74) Mandataire: ICB SA

(57) **Abrégé**

La présente invention concerne un composant composite (20) d'horlogerie d'un mécanisme de régulation (10) d'une montre, comportant une ancre (21) présentant une tige (210) sur laquelle est agencée une portée axiale (211), ladite ancre (21) étant dotée de palettes (212) destinées à interagir de façon intermittente avec un mobile d'échappement (30), le composant composite (20) comportant en outre une masse (213) fixée à l'ancre (21), ladite masse (213) étant réalisée dans un matériau plus dense que celui constituant l'ancre (21), de sorte que la masse (213) présente une dimension radiale maximale plus faible ou identique à une dimension radiale maximale de l'ancre (21).

## Description

### Domaine technique de l'invention

L'invention s'inscrit dans le domaine de l'horlogerie et en particulier des composants de mouvements horlogers.

L'invention concerne un composant composite d'horlogerie comprenant une masse. Le composant composite est un composant d'un mécanisme de régulation.

### Arrière-plan technologique

La maitrise de l'inertie des composants de mécanismes d'horlogerie, et en particulier des composants de mécanismes de régulation, est essentielle car le comportement dynamique de ces composants dépend de leur inertie.

La réalisation de composants d'horlogerie par des procédés de micro-fabrication, tels que « LIGA » (de l'allemand « Lithographische Galvano Abformung » signifiant « structuration galvanique par lithographie »), ou similaire, permet d'obtenir des composants avec une géométrie très fine, optimisant les contacts fonctionnels. Toutefois ces composants sont très légers, alors qu'une certaine inertie est souvent nécessaire, pour entretenir un mouvement, assurer une impulsion, ou autre.

Par exemple, dans un mécanisme de régulation fonctionnant sur la base de chocs répétés entre un mobile d'échappement et une ancre, la fréquence d'oscillation est en partie dépendante de l'inertie de l'ancre. En outre, les contraintes mécaniques appliquées sur le mobile d'échappement et sur l'ancre étant relativement importantes du fait des chocs répétés, le choix des matériaux concernant leurs surfaces d'interaction est important.

Par ailleurs, dans certaines circonstances, il est nécessaire d'obtenir une inertie particulière pour l'ancre tout en respectant des contraintes d'encombrement dans le mouvement horloger dans lequel elle est destinée à être agencée.

### Résumé de l'invention

L'invention concerne un composant composite d'horlogerie d'un mécanisme de régulation, ledit composant composite comprenant une masse permettant de maîtriser son inertie.

Plus précisément, l'invention concerne un composant composite d'horlogerie d'un mécanisme de régulation d'une montre, comportant une ancre présentant une tige sur laquelle est agencée une portée axiale, ladite ancre étant dotée de palettes destinées à interagir de façon intermittente avec un mobile d'échappement. Le composant composite comporte en outre une masse fixée à l'ancre, ladite masse étant réalisée dans un matériau plus dense que celui constituant l'ancre de sorte que la masse présente une dimension radiale maximale plus faible ou identique à une dimension radiale maximale de l'ancre.

La présente invention permet donc de pouvoir, d'une part, résister aux contraintes mécaniques subies par les ancres de mécanismes de régulation, et d'autre part de maitriser l'inertie du composant composite, tout en lui permettant de conserver des dimensions réduites, et donc de pouvoir être utilisé dans des mouvements horlogers présentant de fortes contraintes d'encombrement.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, la masse est réalisée dans un matériau présentant une densité supérieure à 15.

Dans des modes particuliers de réalisation, la masse est réalisée dans un matériau présentant une densité supérieure préférentiellement à 19.

Dans des modes particuliers de réalisation, la masse est réalisée en or, en platine ou dans leurs alliages.

Dans des modes particuliers de réalisation, la masse est agencée en appui contre la portée axiale, de façon opposée aux palettes.

Dans des modes particuliers de réalisation, la masse comporte un trou central débouchant par lequel elle est chassée sur la tige de l'ancre.

Dans des modes particuliers de réalisation, la masse comprend un empilement de plusieurs éléments de forme de révolution.

### Brève description des figures

Les buts, avantages et caractéristiques de l'invention apparaîtront mieux à la lecture de la description détaillée qui va suivre, en référence aux dessins annexés, dans lesquels les figures 1 et 2 illustre en perspective un composant composite d'horlogerie respectivement selon un exemple préféré de réalisation de la présente invention, et selon un autre exemple de réalisation de l'invention.

### Description détaillée de l'invention

L'invention concerne un composant composite 20 d'horlogerie d'un mécanisme de régulation 10 d'un mouvement horloger d'une montre, agencé de façon mobile en pivotement autour d'un axe de rotation.

Un tel mécanisme de régulation 10 est particulièrement adapté à réguler l'entrainement d'un quantième, par exemple tel que décrit dans le brevet EP3540524.

Comme le montre la figure 1, le composant composite 20 comporte une ancre 21 formé de façon monobloc et dans un unique matériau. L'ancre 21 présente une tige 210 sur laquelle est agencée une portée axiale 211, par exemple d'une forme de révolution autour de l'axe de rotation D. La tige 210 s'étend selon l'axe de rotation du mobile composite. L'ancre 21 présente en outre des palettes 212, par exemple agencées sur la portée axiale 211, destinées à interagir de façon intermittente avec un mobile d'échappement 30, et en particulier une denture 300 de ce dernier, tel qu'illustré sur la figure 1. L'interaction des palettes 212 avec la denture 300 du mobile d'échappement 30 définit une alternance de chocs entre l'une et l'autre des palettes 212 et les dents de la denture 300. Dans un exemple de réalisation de l'invention, les palettes 212 peuvent constituer la portée axiale 211, et s'étendent alors radialement depuis la tige 210.

Afin de résister mécaniquement aux contraintes résultant de l'interaction entre les palettes 212 et la denture 300, l'ancre 21 est réalisée dans un matériau adapté, par exemple en titane, en céramique, en cuprobéryllium, etc. L'ancre 21 peut également présenter un revêtement, par exemple à la portée de l'homme du métier, tel qu'en nickel phosphore.

Afin de présenter une inertie appropriée pour convenir à la fonction de régulation du mécanisme de régulation 10, le composant composite 20 comporte une masse 213 fixée à l'ancre 21. En particulier, la masse 213 est agencée en appui contre la portée axiale 211, de façon opposée aux palettes 212. Par exemple, la masse 213 est chassée sur l'ancre 21. En particulier, la masse 213 comporte à cet effet un trou central débouchant par lequel la tige 210 de l'ancre 21 est engagée lors du chassage de la masse 213.

La masse 213 est réalisée dans un matériau plus dense que celui constituant l'ancre 21, et est choisi de sorte que la masse 213 présente une dimension radiale maximale plus faible ou identique à la dimension radiale maximale de l'ancre 21. En d'autres termes, le matériau de la masse 213 est choisi de sorte que la dimension radiale maximale de la masse 213 n'impacte pas l'enveloppe radiale maximale du composant composite 20, compte tenu des contraintes d'encombrement du mouvement horloger. Comme visible sur les figures 1 et 2, la masse 213 présente avantageusement une forme de révolution autour de l'axe de rotation du composant composite 20.

La masse 213 est préférentiellement réalisée en or, mais peut être réalisée dans tout autre matériau présentant une densité supérieure à 15, préférentiellement à 19, par exemple en platine, en alliage d'or ou de platine.

Dans l'exemple préféré de réalisation de l'invention représenté sur la figure 1, la masse 213 est constitué par un unique élément de forme de révolution. Toutefois, il est envisageable, dans un autre exemple de réalisation de l'invention, que la masse 213 comprennent un empilement de plusieurs éléments de forme de révolution, comme représenté sur la figure 2. Cette caractéristique présente l'avantage de pouvoir ajuster le volume de la masse 213, et donc sa masse, et par conséquent, l'inertie du composant composite 20.

En somme, grâce au fait qu'il soit composite, c'est-à-dire réalisé en deux matériaux différents, le composant composite 20 permet de présenter une inertie souhaitée selon la fonction qu'il doit réaliser, tout en occupant un volume utile le plus réduit possible.

Avantageusement le composant composite 20 se substitue au composant de base non lesté.

## Revendications

1. Composant composite (20) d'horlogerie d'un mécanisme de régulation (10) d'une montre **caractérisé en ce qu'**il comporte une ancre (21) présentant une tige (210) sur laquelle est agencée une portée axiale (211), ladite ancre (21) étant dotée de palettes (212) destinées à interagir de façon intermittente avec un mobile d'échappement (30), le composant composite (20) comportant en outre une masse (213) fixée à l'ancre (21), ladite masse (213) étant réalisée dans un matériau plus dense que celui constituant l'ancre (21), de sorte que la masse (213) présente une dimension radiale maximale plus faible ou identique à une dimension radiale maximale de l'ancre (21).

2. Composant composite (20) selon la revendication 1, dans lequel la masse (213) est réalisée dans un matériau présentant une densité supérieure à 15.

3. Composant composite (20) selon la revendication 1, dans lequel la masse (213) est réalisée dans un matériau présentant une densité supérieure préférentiellement à 19.

4. Composant composite (20) selon la revendication 1, dans lequel la masse (213) est réalisée en or, en platine ou dans leurs alliages.

5. Composant composite (20) selon l'une des revendications 1 à 4, dans lequel la masse (213) est agencée en appui contre la portée axiale (211), de façon opposée aux palettes (212).

6. Composant composite (20) selon l'une des revendications 1 à 5, dans lequel la masse (213) comporte à un trou central débouchant par lequel elle est chassée sur la tige (210) de l'ancre (21).

7. Composant composite (20) selon l'une des revendications 1 à 6, dans lequel la masse (213) comprend un empilement de plusieurs éléments de forme de révolution.
